# DEMANDE DE BREVET EUROPEEN

(11) **EP 1 712 331 A1**
(43) Date de publication de la demande: **18.10.2006**
(21) Numéro de dépôt: 05405296.4
(22) Date de dépôt: 15.04.2005
(51) Int. Cl.: B24B 41/06, B23Q 3/18, B23Q 1/48, B23Q 1/62, B23Q 1/34

(54) **Dispositif d'appui réglable**

(71) Demandeur: Rollomatic S.A., 2525 Le Landeron (CH)
(72) Inventeur: Bütschi, René, 2013 Colombier (CH); Pahud Pierre, 2900 Porrentruy (CH)
(74) Mandataire: Ganguillet, Cyril

(57) **Abrégé**

Le premier composant (1) comporte les deux leviers de commande (8, 9) déplaçant en translation l'élément rigide (20) sur lequel est fixé le cadre (5) du second composant (2). Le levier de commande (10) du second composant fait pivoter l'élément mobile (29) auquel est fixé le cadre (6) du troisième composant (3). Le levier de commande (11) de ce dernier actionne l'élément mobile (32, 51) pivotant autour d'un axe vertical et qui porte le plot (57) auquel est fixé le Vé de guidage ouvert (12) destiné à soutenir de manière précise les parties libres des pièces cylindriques minces à usiner.

## Description

La présente invention concerne un dispositif d'appui équipant, dans une machine de meulage, une station d'usinage de tiges cylindriques, notamment de tiges cylindriques étagées, ayant un grand rapport longueur sur diamètre.

Dans les machines de meulage, notamment dans les machines-transfert à poupée rotative comportant plusieurs stations d'usinage, le problème du positionnement précis et du maintien des pièces à usiner portées par la ou les poupée(s) et amenées successivement devant chaque station se pose de manière particulièrement aiguë lorsque les pièces à usiner sont des tiges cylindriques ayant un grand rapport diamètre sur longueur, comme par exemple les forets de petit diamètre. Lorsque l'entraînement en rotation et le positionnement axial de la pièce à usiner sont assurés par une poupée, le positionnement dans le plan perpendiculaire à l'axe de la pièce est généralement réalisé par un premier organe d'appui en Vé associé à un organe plat qui emprisonne le corps de la pièce et par un second organe d'appui en Vé qui est ouvert et qui soutient l'extrémité de la pièce. Ce second Vé doit être positionné de telle manière que l'extrémité de la pièce qu'il soutient soit absolument alignée sur celle qui est fixée dans le premier Vé. Ceci nécessite des dispositifs d'ajustage très précis réalisés jusqu'ici généralement au moyen de rails et leviers ainsi que des moyens de blocage compliqués.

Par rapport à cet état de la technique, la présente invention propose un dispositif d'appui de conception nouvelle, capable de soutenir la partie mince des pièces avec la sûreté et la haute précision qui sont requises, tout en permettant des ajustages faciles et dont la réalisation soit possible par des méthodes fiables.

Dans ce but l'objet de la présente invention concerne un dispositif d'appui équipant, dans une machine de meulage, une station d'usinage de tiges cylindriques, notamment de tiges cylindriques étagées, ayant un grand rapport longueur sur diamètre, ce dispositif, comportant un socle, un premier organe d'appui solidaire du socle, un second organe d'appui destiné à supporter la partie extrême d'une desdites tiges cylindriques en position d'usinage et des moyens de liaison réglables entre le socle et le second organe d'appui, ce dispositif étant caractérisé en ce que lesdits moyens constituent un assemblage de plusieurs composants assurant chacun l'une de trois fonctions, soit une fonction de translation, une fonction de rotation dans un premier plan de référence et une fonction de rotation dans un second plan de référence, cet assemblage agissant sur le second organe d'appui.

De préférence, le premier organe d'appui est un organe d'appui en Vé fermé et en ce que le second organe d'appui est un organe d'appui en Vé ouvert.

Selon un mode d'exécution préféré de l'invention, les dits moyens réglables comportent quatre organes de commande indépendants dont deux déplacent le Vé ouvert en translation selon deux directions perpendiculaires dans le plan perpendiculaire à l'axe du Vé fermé et les deux autres le déplacent en rotation autour du centre du Vé ouvert, les deux axes de rotation étant perpendiculaires l'un à l'autre dans un plan perpendiculaire à l'axe du Vé fermé.

De préférence également, le dispositif est formé de trois composants principaux comportant chacun un ensemble monobloc avec plusieurs parties rigides reliées par des parties minces et déformables élastiquement, une des dites parties rigides ayant fonction de cadre, chaque ensemble monobloc étant usiné en une pièce dans une matière homogène, par électroérosion.

Chacun des dits ensembles monoblocs peut comporter, outre son cadre, au moins un élément rigide ayant fonction d'organe de commande, et un autre élément rigide, mobile en réponse à un déplacement du ou des organes de commande de l'ensemble, les dits ensembles pouvant être associés en cascade, l'élément rigide et mobile de chacun d'eux portant le cadre de l'ensemble suivant ou, pour le dernier, le Vé ouvert du dispositif, et en ce que le cadre du premier ensemble forme le socle du dispositif.

Le cadre du premier ensemble peut porter le Vé fermé rigidement fixé sur lui, la position et la direction de l'axe de la tige à soutenir étant définis par ce Vé.

On décrit ci-après une forme d'exécution de l'objet de l'invention, donnée à titre d'exemple, en se référant aux dessins annexés dont :
la figure 1 est une vue en perspective de l'ensemble du dispositif à l'état assemblé,
les figures 2, 3 et 4 sont des schémas illustrant le fonctionnement de chacun des composants du dispositif,
les figures 5, 6 et 7 sont des vues en plan simplifiées de chacun des ensembles monoblocs entrant dans la constitution des composants du dispositif, et
la figure 8 est une vue en perspective éclatée montrant l'assemblage du dispositif.

Le dispositif qui va être donné en exemple est représenté dans son état assemblé à la figure 1. On distingue à cette figure trois composants de réglage : le composant de translation 1, le composant de rotation dans le plan vertical 2 et le composant de rotation dans le plan horizontal 3. Comme on le verra plus loin, chaque composant comporte, comme élément principal, un ensemble monobloc avec un cadre rigide désigné par 4 pour le composant 1, par 5 pour le composant 2 et par 6 pour le composant 3. Le cadre 4 du composant de translation 1 porte un organe en Vé 7, rigidement fixé dans une gorge à profil rectangulaire 63, à son angle supérieur droit à la figure 1. Cet organe 7 est destiné à soutenir la partie des tiges cylindriques à usiner la plus proche de la poupée qui l'entraîne. Durant les opérations ce Vé est fermé par une plaque (non représentée) de façon que le corps de la pièce soit emprisonné et assuré contre toute vibration.

On distingue encore à la figure 1 quatre organes de commande 8, 9, 10, 11 dont la disposition et les fonctions seront décrites plus loin, et un organe en Vé ouvert 12 dont l'axe se trouve confondu avec l'axe de l'encoche du Vé 7 et dont le positionnement de haute précision est précisément réalisé par le dispositif décrit.

Avant de revenir à la figure 1 pour détailler quelques particularités de l'assemblage, on expliquera d'abord la géométrie du fonctionnement des composants 1, 2 et 3 ainsi que les détails de réalisation des ensembles monoblocs formant leur partie principale.

Les figures 2, 3 et 4 sont des schémas graphiques de fonctionnement. Les ancrages figurant sur ces figures représentent les cadres 4, 5 et 6 de la figure 1. Pour le composant 1 (figure 2) deux biellettes 13, 14 relient au cadre 4 un élément intermédiaire rigide 15 sur lequel agit, par une biellette articulée 16, un levier qui pivote sur un ancrage dans le cadre 4. Ce levier est désigné par le chiffre 8 et représente le premier des organes de commande déjà nommés à la figure 1. Il est commandé par action sur sa flèche et agit avec une démultiplication convenable sur l'élément 15 en le déplaçant en translation de haut en bas ou de bas en haut dans un plan vertical, guidé par les biellettes 13 et 14. L'élément 15 transmet son mouvement par des biellettes 18 et 19 à un élément mobile et rigide 20 faisant partie du composant 1. De manière symétrique un élément intermédiaire rigide 21 est relié par deux biellettes 22 et 23, symétriques des biellettes 13 et 14, à deux ancrages dans le cadre 4, en outre par deux biellettes 24, 25 à l'élément 20, et par une biellette 26 à un levier portant le chiffre 9 à la figure 1 et constituant un organe de commande qui déplace l'élément 20 en translation horizontale. Ainsi les déplacements verticaux sont transmis à l'élément 20 par l'élément 15 et les biellettes 18, 19, et les déplacements horizontaux le sont par l'élément intermédiaire 21 et les biellettes 24 et 25. On notera que le Vé fermé et fixe désigné par 7 à la figure 1 est représenté solidaire d'un des ancrages 4 à la figure 2.

La figure 3 est le schéma graphique du fonctionnement du composant 2. Les ancrages 5 symbolisent le cadre de ce composant 2 sur lequel sont articulées deux biellettes 27, 28 reliant à ce cadre un élément rigide et mobile 29, et un levier 10 image du levier de commande de même chiffre à la figure 1. Une biellette 30 transmet avec une démultiplication convenable les déplacements du levier de commande 10 à l'organe 29. Comme on le voit à la figure 2 et comme il résultera encore de l'exposé de la figure 6, l'élément 29 et les points d'articulation des biellettes sont établis de manière que le déplacement du levier 10 déplace l'élément 29 en rotation autour d'un centre C1 dont le positionnement exact apparaîtra plus loin.

Enfin un troisième schéma graphique (figure 4) illustre le fonctionnement du composant 3. Le levier de commande 11, articulé sur un ancrage du cadre 6, transmet ses mouvements de rotation, également avec une démultiplication dûment étudiée, par une biellette 31, à un élément rigide et mobile 32 qui pivote aussi sur le cadre 6. On notera que le chiffre 12 désignant à la figure 1 le Vé ouvert ajustable du dispositif a été reporté à la figure 4. La ligne représentant l'axe de ce Vé coupe perpendiculairement l'axe de l'articulation de l'élément 32 sur le cadre 6. Le Vé réglable sera solidaire de l'élément 32, que l'organe de commande 11 fait pivoter autour du point C2. Les deux points C1 et C2 seront en fait confondus dans le dispositif assemblé comme on le verra plus loin.

On comprend que si le cadre 6 du composant 3 est solidaire de l'élément rigide 29 du composant 2 et si le cadre 5 de ce composant 2 est lui-même solidaire de l'élément rigide et mobile 20 du composant 1, les organes de commande 8, 9, 10 et 11 permettent d'imposer à l'élément 12 des translations verticales et horizontales et des rotations selon deux axes perpendiculaires autour du point fixe C2 de l'articulation de l'élément 32 sur le cadre 6 et cela indépendamment et dans l'ordre qu'on désire.

L'ensemble monobloc du composant 1 est représenté à la figure 5. Il est formé (comme le sont également les ensembles monoblocs 2 et 3) à partir d'une pièce massive en un acier parfaitement homogène. Cette pièce en forme de plaque plane quadrangulaire sera tout d'abord usinée sur son pourtour par des moyens conventionnels comme le fraisage afin de déterminer le contour du cadre 4, après quoi divers perçages seront effectués afin de permettre l'usinage fin des éléments actifs grâce au passage d'un fil dans les perçages et l'usinage par électroérosion des limitations entre les divers éléments de l'ensemble. Ces opérations délimitent des zones minces en formes de col de cygne ou de lamelles profilées reliées de façon continue à des régions massives et rigides qui divisent l'ensemble en différentes régions aptes à remplir les fonctions décrites en relation avec la figure 2. Ainsi on reconnaît à la figure 5 l'élément rigide et mobile 20 relié à l'élément intermédiaire 15 par les lamelles 18 et 19 en cols de cygne, et à l'élément intermédiaire 21 par les cols de cygne 24 et 25. Les lamelles en cols de cygne 13, 14 d'une part et 22, 23 d'autre part relient les éléments intermédiaires 15 et 21 au cadre 4. Les leviers de commande 8 et 9 découpés partiellement à l'intérieur du cadre 4 sont reliés par des zones minces 16 et 26 aux éléments intermédiaires 15 et 21. Ces zones minces sont profilées de manière à jouer le rôle des biellettes 16 et 26 de la figure 2. D'autre part deux paires de zones minces de courte longueur 33, 34, et 35, 36 respectivement, relient les leviers 8 et 9 au cadre 4. Elles jouent le rôle des articulations de ces leviers sur ce cadre. Le tracé des éléments mobiles définis à l'intérieur du cadre 4 est déterminé en fonction des capacités de déformation élastique du matériau.

Divers usinages supplémentaires comme l'ouverture allongée 37 ou les trous taraudés 38 ont des fonctions qui n'interviennent pas ici. Cependant l'ouverture allongée 39 dans l'élément 20 permet de fixer à ce dernier le cadre 5 de l'ensemble monobloc 2 représenté à la figure 6.

L'ensemble monobloc du composant 2 est représenté à la figure 6. On a expliqué précédemment comment les divers constituants des ensembles monoblocs sont formés par électroérosion. Il n'est donc pas nécessaire d'y revenir. Considérant la figure 6, l'ensemble monobloc comporte le cadre 5 en forme de U. Un élément rigide mobile, jouant le rôle de l'élément 29 de la figure 3, est relié par deux zones minces profilées 27 et 28 au cadre 5, ces zones minces jouant le rôle des biellettes de même chiffre de référence à la figure 3. La conformation de ces zones en cols de cygne est définie de telle manière que tout déplacement de l'élément 29 par rapport au cadre 5 est en fait une rotation autour d'un axe perpendiculaire au plan de l'ensemble monobloc et passant par le point C1 (figures 3 et 6. Deux autres découpages dans le cadre 5 délimitent l'élément en forme de levier 10, deux lamelles flexibles 41 et 42, profilées en cols de cygne et déterminant un axe de rotation du levier 10 autour d'un point situé, pour de petits déplacements, sur le point d'intersection des lamelles 41 et 42, et une zone allongée 30 reliant le levier 10 à l'élément mobile 29 et jouant le rôle de la biellette portant le même chiffre de référence à la figure 3. Le rapport entre la longueur totale du levier 10 et la distance entre le raccordement de la biellette 30 et le point de pivotement du levier 10 définit le rapport de démultiplication entre les déplacements, ici les rotations, imposés à l'élément 29 et au levier 10. On notera encore que l'élément 29 présente dans son contour extérieur deux surfaces d'appui 43 et 44, perpendiculaires l'une à l'autre, et entre celles-ci une gorge à profil rectangulaire 45 dont le rôle apparaîtra plus loin.

La figure 7 représente l'élément monobloc du composant 3 avec son cadre 6 en forme de G retourné, le levier de commande 11 et l'élément mobile et rigide 32. Le système de pivotement du levier 11 comporte deux lamelles courtes et perpendiculaires l'une à l'autre 46 et 47 à profil en col de cygne comme pour le pivotement du levier 10, tandis que l'élément rigide 32 est astreint à un mouvement de pivotement pur par les lamelles en col de cygne 48 et 49. Ce mouvement est transmis à l'élément 32 à partir du levier 11 par une lamelle profilée en col de cygne désignée par 31 et jouant le rôle de la biellette de même chiffre de référence à la figure 4. L'élément 32 présente une surface extérieure latérale plane 50 reliée au plan de la figure par un chanfrein et limitée vers son extrémité inférieure par une partie saillante 51.

Revenant maintenant aux trois composants 1, 2, 3 du dispositif, tels qu'ils apparaissent dans la vue éclatée de la figure 8, le montant vertical arrière du cadre 5 sera fixé par une vis 52 engagée avec interposition d'une rondelle 53 à travers l'ouverture oblongue 39 en pénétrant dans un trou taraudé (non représenté) du montant du cadre 5. En même temps deux goupilles 54, engagées au-dessus et au-dessous de la vis 52 dans la même ouverture oblongue 39 et dans des ouvertures calibrées 55 du cadre 5, assureront la position parfaitement verticale de l'ensemble monobloc du composant 2 contre l'élément rigide et mobile 20.

On a décrit précédemment l'élément rigide et mobile 29 de l'ensemble monobloc du composant 2 et indiqué qu'il comportait des faces perpendiculaires 43 et 44 ainsi qu'une gorge 45. Sur la face 44 et dans la gorge 45 s'engage le montant arrière du cadre 6. Il est fixé par une vis 56 dont la tête est noyée dans une ouverture de diamètre suffisant dans le montant arrière du cadre 5. La tige de cette vis débouche dans la gorge 45 et pénètre dans un trou borgne taraudé du cadre 6. La gorge 45 et la face plane 44 assurent guidage et positionnement du cadre 6 sur l'élément 29. On a indiqué également comment l'élément rigide et mobile 32 était intégré à l'ensemble monobloc du composant 3. Sur cet élément est monté un plot intermédiaire 57 pourvu d'une languette inférieure 58 percée d'un trou 59. Ce plot vient se placer sur la surface supérieure de l'élément mobile 32, la face arrière de la languette 58 étant appliquée contre la face 50 de l'élément 32 (figure 8). La tige filetée d'une vis 60 traversant le trou 59 et, engageant le trou 61 de l'élément 32, fixe le plot 57 sur cet élément 32. Une noyure 62 ménagée dans le plot 57 vient ainsi se placer approximativement en face de la gorge 63 du cadre 4.

Il ne reste qu'à fixer le Vé fixe 7 dans la gorge 63 et le Vé ajustable 12 dans la noyure 62, ceci au moyen des vis 64, et à procéder à l'ajustage exact du Vé ouvert 12.

Pour expliquer cette dernière opération on reviendra à la figure 1. Chacun des leviers 8, 9, 10 et 11 est commandé par deux vis telles que les vis 65 et 66 représentées pour les composants 2 et 3. On voit que chacun des cadres 4, 5, 6 comporte, dans sa tranche au niveau de chacun des leviers de commande, deux ouvertures 67, 68 dont l'une est oblongue et l'autre taraudée. Ces ouvertures se trouvent dans chaque cas au voisinage de l'extrémité libre du levier 8, 9, 10 ou 11 à commander. En regard de chaque ouverture 67 le levier de commande présente un trou taraudé ajusté aux vis 66 de sorte que chacune de ces dernières peut être solidarisée à la flèche d'un levier, sa tête étant en appui contre le bord de l'ouverture 67. Les vis 65 vissées dans les ouvertures 68 agissent en poussée contre le flanc du levier à commander de sorte qu'elles le bloquent dans la position exacte voulue. Ainsi par manoeuvre des deux vis 65 et 66 commandant chaque levier 8, 9, 10 ou 11, l'organe en Vé 12 peut être déplacé selon deux mouvements de translation et deux mouvements de rotation afin que son axe soit exactement aligné sur l'axe du Vé fixe 7. Cette opération peut également être réalisée de toute autre manière adéquate, comme par exemple à l'aide d'un cône ou d'un excentrique. Le dispositif peut être réglé hors machine sous dispositif optique grossissant afin d'atteindre le maximum de précision.

Tel que décrit ci-dessus, le dispositif d'appui selon l'invention, réalisé à l'aide de composants déformables à grande démultiplication, permet d'obtenir quatre réglages indépendants de très hautes résolutions avec une très grande précision.

## Revendications

1. Dispositif d'appui équipant, dans une machine de meulage, une station d'usinage de tiges cylindriques, notamment de tiges cylindriques étagées, ayant un grand rapport longueur sur diamètre, ce dispositif, comportant un socle, un premier organe d'appui (7) solidaire du socle, un second organe d'appui (12) destiné à supporter la partie extrême d'une desdites tiges cylindriques en position d'usinage et des moyens de liaison réglables entre le socle et le second organe d'appui, **caractérisé en ce que** lesdits moyens constituent un assemblage de plusieurs composants assurant chacun l'une de trois fonctions, soit une fonction de translation, une fonction de rotation dans un premier plan de référence et une fonction de rotation dans un second plan de référence, cet assemblage agissant sur le second organe d'appui.

2. Dispositif selon la revendication 1, **caractérisé en ce que** le premier organe d'appui est un organe d'appui en Vé fermé et **en ce que** le second organe d'appui est un organe d'appui en Vé ouvert.

3. Dispositif selon la revendication 2, **caractérisé en ce que** les dits moyens réglables (1, 2, 3) comportent quatre organes de commande indépendants (8, 9, 10, 11) dont deux déplacent le Vé ouvert (12) en translation selon deux directions perpendiculaires dans le plan perpendiculaire à l'axe du Vé fermé et les deux autres le déplacent en rotation autour du centre du Vé ouvert, les deux axes de rotation étant perpendiculaires l'un à l'autre dans un plan perpendiculaire à l'axe du Vé fermé (7).

4. Dispositif selon la revendication 1, **caractérisé en ce qu'**il est formé de trois composants (1, 2, 3) principaux comportant chacun un ensemble monobloc avec plusieurs parties rigides reliées par des parties minces et déformables élastiquement, une des dites parties rigides ayant fonction de cadre (4, 5, 6), chaque ensemble monobloc étant usiné en une pièce dans une matière homogène, par électroérosion.

5. Dispositif selon les revendications 3 et 4, **caractérisé en ce que** chacun des dits ensembles monoblocs comporte, outre son cadre, au moins un élément rigide (8, 9, 10, 11) ayant fonction d'organe de commande, et un autre élément rigide (20, 29, 32), mobile en réponse à un déplacement du ou des organes de commande de l'ensemble.

6. Dispositif selon la revendication 5, **caractérisé en ce que** les dits ensembles sont associés en cascade, l'élément rigide et mobile de chacun d'eux portant le cadre de l'ensemble suivant ou, pour le dernier, le Vé ouvert (12) du dispositif, et **en ce que** le cadre (4) du premier ensemble forme le socle du dispositif.

7. Dispositif selon la revendication 6, **caractérisé en ce que** le cadre (4) du premier ensemble porte le Vé fermé (7) rigidement fixé sur lui, la position et la direction de l'axe de la tige à soutenir étant définis par ce Vé.
